# EUROPÄISCHE PATENTSCHRIFT

(11) **EP 1 076 778 B1**
(45) Veröffentlichungstag und Bekanntmachung des Hinweises auf die Patenterteilung: **26.02.2003**
(21) Anmeldenummer: 99948561.8
(22) Anmeldetag: 06.05.1999
(51) Int. Cl.: F15B 11/028, F15B 11/044

(54) **VORRICHTUNG ZUR WEGABHÄNGIGEN STEUERUNG DER VON EINEM KOLBEN ERZEUGTEN KRAFT**
DEVICE FOR THE STROKE-DEPENDENT ADJUSTMENT OF THE FORCE GENERATED BY A PISTON
DISPOSITIF POUR REGULER LA FORCE PRODUITE PAR UN PISTON, EN FONCTION DE SA COURSE

(30) Priorität: 06.05.1998 DE 29808049 U
(43) Veröffentlichungstag der Anmeldung: 21.02.2001
(73) Patentinhaber: LOCTITE DEUTSCHLAND GmbH, 81925 München (DE)
(72) Erfinder: LITZEL, Rolf-Günter, D-83707 Bad Wiessee (DE)
(74) Vertreter: Gritschneder, Martin, Dipl.-Phys.
(86) Internationale Anmeldenummer: EP9903111
(87) Internationale Veröffentlichungsnummer: WO99057443

(56) Entgegenhaltungen:
- EP-A- 0 592 950
- DE-A- 1 576 181
- DE-A- 4 441 098
- US-A- 4 255 930

## Beschreibung

Die Erfindung betrifft ein Verfahren und eine Vorrichtung zum wegabhängigen Steuern der von einem ersten Kolben erzeugten Kraft, der in einem ersten Zylinder läuft, der durch den ersten Kolben in eine erste und eine zweite Kammer unterteilt wird, wobei ein Druckfluid in die erste Kammer geleitet wird. Es ist ferner ein zweiter Zylinder vorgesehen, in dem ein zweiter Kolben läuft und der durch den zweiten Kolben ebenfalls in eine erste und eine zweite Kammer unterteilt wird.

Aus DE-A-44 41 098 ist ein ähnlich aufgebautes System bekannt, das als fremdkraftunterstützte Betätigungsvorrichtung wirkt. Der Fluiddruck wird von einem Geberzylinder erzeugt und der ersten Kammer eines Nehmerzylinders und der ersten Kammer eines Zylinders einer Übersetzungseinheit zugeführt. Das System arbeitet hydraulisch und der Nehmerzylinder und der Zylinder der Übersetzungseinheit sind abgestuft, wobei die zweiten Kammern jeweils den größeren Durchmesser haben. Bei bestehender Fremdkraftversorgung ist die Übersetzungseinheit in Ruhestellung gehalten, da der vom Geberzylinder erzeugte Druck nicht ausreicht, um den Kolben der Übersetzungseinheit gegen den in ihrer zweiten Kammer wirkenden Druck der Fremdkraftversorgung zu verschieben. Bei fehlender Fremdkraftversorgung entfällt diese Gegenkraft und der Kolben wird verschoben, wodurch die zweite Kammer verkleinert wird. Der dadurch am Einspeisungspunkt der Fremdkraft aufgebaute Druck wird in die zweite Kammer des Nehmerzylinders geleitet und unterstützt diesen dadurch.

Aus DE-A-1 576 181 ist ein Verfahren und eine Vorrichtung mit den Merkmalen des Oberbegriffs der Ansprüche 1 bzw. 4 bekannt. Es handelt sich hierbei um eine hydraulische Speisevorrichtung zum Beschicken verschiedener Teile einer Werkzeugmaschine, bei der zwei doppelwirkende Zylinder mechanisch gekoppelt sind. Durch Ventile kann die Ausfahrgeschwindigkeit der Kolben gesteuert werden, indem das Druckfluid entweder nur in eine Kammer eines der beiden Zylinder oder in die jeweils auf der gleichen Seite der Kolben liegende Kammern beider Zylinder eingeleitet wird. Wird das Druckfluid nur in eine Kammer eines der beiden Zylinder eingeleitete, so sind die andere Kammer dieses Zylinders und die beiden Kammern des anderen Zylinders miteinander und mit dem die Geschwindigkeit steuernden Abzug des Druckfluids verbunden.

Der Erfindung, wie sie in den Ansprüchen 1 und 4 angegeben ist, liegt die Aufgabe zugrunde die von einem Kolben erzeugte Kraft auf möglichst einfache Weise in Abhängigkeit von dem Fahrweg des Kolbens zu steuern.

Die beiden Kolben sind gekoppelt, so daß der zweite Kolben von dem ersten Kolben mitgeschleppt wird, und die zweite Kammer des ersten Zylinders ist mit der ersten Kammer des zweiten Zylinders verbunden, so daß in beiden Kammern der gleiche Druck herrscht.

Bei einer Ausfahrbewegung des ersten Kolbens wird das Fluid aus der zweiten Kammer des ersten Zylinders in die erste Kammer des zweiten Zylinders verschoben. Durch die Koppelung der beiden Kolben bewegen sie sich synchron, so daß bei einer Ausfahrbewegung die Verkleinerung der zweiten Kammer des ersten Zylinders mit einer Vergrößerung der ersten Kammer des zweiten Zylinders einhergeht. Wird nun der Durchmesser des zweiten Zylinders größer gemacht als der des ersten Zylinders, so vergrößert sich bei einer Ausfahrbewegung des ersten Kolbens das Gesamtvolumen der zweiten Kammer des ersten Zylinders und der ersten Kammer des zweiten Zylinders, so daß der Gegendruck sinkt und die von dem ersten Zylinder erzeugte Kraft beim Ausfahren des ersten Kolbens wegabhängig kontinuierlich zunimmt.

Hat der zweite Zylinder dagegen einen kleineren Durchmesser, so sinkt die von dem ersten Zylinder erzeugte Kraft bei einer Ausfahrbewegung kontinuierlich.

In jedem Fall ist die von dem ersten Kolben erzeugt Kraft eine weitgehend stetige und lineare Funktion seines Ausfahrweges.

Der Druck in der zweiten Kammer des zweiten Zylinders wird so geregelt, daß er stets gleich dem Gegendruck ist, d.h. dem Druck in der ersten Kammer des zweiten Zylinders und in der zweiten Kammer des ersten Zylinders.

Die beiden Zylinder/Kolben-Einheiten können Normzylinder mit einem Kolben sein und die beiden Kammern jedes Zylinders haben gleichen Durchmesser. Die Koppelung der beiden Kolben ist zweckmäßig mechanisch und formschlüssig.

Vorzugsweise ist der Anfangswert des Gegendrucks des ersten Zylinders einstellbar, wozu dessen zweite Kammer über einen Regler, an dem der Anfangswert des Gegendrucks einstellbar ist, mit der Quelle für Druckfluid verbindbar ist.

Das Druckfluid ist vorzugsweise ein Druckgas, insbesonder Druckluft, wobei die Quelle für das Druckfluid, das Druckgas oder die Druckluft die einzige Energiequelle des.Systems ist.

Die Erfindung ist beispielsweise anwendbar für eine Vorrichtung zur Ausgabe viskoser Massen, die in Aluminium-Kartuschen mit welliger Oberfläche enthalten sind. Bei der viskosen Masse kann es sich beispielsweise um einen Klebstoff handeln. Bei der Ausgabe der Masse wird die Kartusche zusammengedrückt. Die dafür erforderliche Kraft ist um so größer, je weiter die Kartusche bereits zusammengedrückt ist. Um die viskose Masse mit zeitlich konstantem Volumenstrom auszugeben, ist es daher notwendig, die auf die Kartusche ausgeübte Kraft in Abhängigkeit von der Rest-Größe der Kartusche zu steuern, und zwar ansteigen zu lassen. Die Kartusche kann dazu in eine Ausgabevorrichtung eingelegt werden, in der sie durch den ersten Kolben der erfindungsgemäßen Vorrichtung beaufschlagt wird.

Ein Ausführungsbeispiel der Erfindung wird nachfolgend anhand der Zeichnung erläutert, wobei
- Fig. 1: ein Schaltbild der Drucksteuerung zeigt.

In dem dargestellten Ausführungsbeispiel sind ein erster oder Ausgabezylinder 10 und ein zweiter oder Steuerzylinder 20 parallel nebeneinander angeordnet. In dem Ausgabezylinder 10 läuft ein erster oder Ausgabekolben 12 mit einer Kolbenstange 14, der den Ausgabezylinder 10 in eine erste Kammer 16 und eine zweite Kammer 18 unterteilt, wobei die zweite Kammer 18 auf der Seite der Kolbenstange 14 liegt.

In entsprechender Weise läuft in dem Steuerzylinder 20 ein zweiter oder Steuerkolben 22 mit einer Kolbenstange 24, der den Steuerzylinder 20 in eine erste Kammer 26 und eine zweite Kammer 28 unterteilt, wobei die zweite Kammer 28 auf der Seite der Kolbenstange 24 liegt.

Die beiden Kolbenstangen 14, 24 sind außerhalb der Zylinder 10, 20 durch eine angedeutete Verbindung 30 mechanisch formschlüssig gekoppelt, so daß sie sich nur synchron bewegen können.

Als Druckfluid dient Druckluft, die von einer Druckluftquelle 32 über ein Absperrventil 34, einen handbetätigten Schieber 36 mit drei Stellungen und eine Drossel 38 mittels einer Leitung 40 in die erste Kammer 16 des Ausgabezylinders 10 geleitet wird. Mittels der Drossel 38 ist die Ausfahrgeschwindigkeit des Ausgabekolbens 12 einstellbar. Ein parallel liegendes Rückschlagventil 56 dient zum schnellen Entlüften der ersten Kammer 16 des Ausgabezylinders 10. Das Absperrventil 34 und der Schieber 36 sind in Fig. 1 in ihrer Sperrstellung gezeigt. Zur Durchleitung des Druckfluids werden beide so verschoben, daß eine Verbindung zwischen den Anschlüssen 1 und 2 bzw. 1 und 4 besteht. Über eine zweite Leitung 42 ist die zweite Kammer 18 des Ausgabezylinders 10 mit der ersten Kammer 26 des Steuerzylinders 20 verbunden. Der Anfangswert des in diesen beiden Kammern 18, 26 und der zweiten Leitung 42 herrschenden Gegendrucks kann über ein zweites Absperrventil 44 und einen Gegendruck-Regler 46 eingestellt werden, der mittels einer dritten Leitung 48 mit dem Anschluß 2 des Schiebers 36 verbunden ist und der durch entsprechende Einstellung des Schiebers 36 mit der Druckluftquelle 32 verbindbar ist. In der dritten Leitung 48 befindet sich zwischen dem Gegendruckregler 46 und dem Anschluß 2 des Schiebers 36 ein Rückschlagventil 50, das Druckluft nur von der Druckluftquelle 32 zu dem Gegendruck-Regler 46 durchläßt.

Mittels eines Linear-Reglers 52, dessen Anschluß 2 mit der zweiten Kammer 28 des Steuerzylinders 20, dessen Steuersignal-Anschluß 4 mit der zweiten Leitung 42 und dessen Anschluß 1 über ein Rückschlagventil 54 und das Absperrventil 34 mit der Druckluftquelle 32 verbunden ist und dessen Anschluß 3 frei ist, wird der Druck in der zweiten Kammer 28 des Steuerzylinders 20 so geregelt, daß er gleich dem Druck in der ersten Kammer 26 des Steuerzylinders 20 und damit gleich dem Gegendruck im Ausgabezylinder 10 ist.

Für den Betrieb wird das erste Absperrventil 34 in seine Durchleitungsstellung gebracht. Der Schieber 36 wird so eingestellt, daß eine Verbindung zwischen den Anschlüssen 1 und 2 besteht, so daß sich der Gegendruck über den Gegendruck-Regler 46 und das zweite Absperrventil 44, das dazu in seiner Durchleitungsstellung steht, aufbauen kann, z.B. auf 2 bar. In dieser Stellung wird die erste Kammer 16 des Ausgabezylinders 10 über ein zur Drossel 38 parallel liegendes Rückschlagventil 56 und die Verbindung zwischen den Anschlüssen 4 und 3 des Schiebers 36 entlüftet. Die beiden Kolben 12, 22 fahren dadurch in ihre Ausgangsposition zurück, in der die Volumina der ersten Kammern 16, 26 minimal und die der zweiten Kammern 18, 28 maximal sind. Zum Ausfahren des Ausgabekolbens 12 wird der Schieber 36 in die Stellung gebracht, in der die Anschlüsse 1 und 4 verbunden sind, so daß Druckluft von beispielsweise 4 bar in die erste Kammer 16 des Ausgabezylinders 10 geleitet wird. Der Ausgabekolben 12 fährt dadurch aus (in Fig. 1 nach links) und schleppt in Folge der Kopplung 30 den Steuerkolben 22 mit. Das Volumen der zweiten Kammer 18 des Ausgabezylinders 10 verringert sich dadurch. Gleichzeitig vergrößert sich dadurch das Volumen der ersten Kammer 26 des Steuerzylinders 20. Da der Durchmesser des Steuerzylinders 20 größer ist als der des Ausgabezylinders 10, vergrößert sich das Gesamtvolumen dieser beiden über die zweite Leitung 42 verbundenen Kammern 18, 26, so daß der Gegendruck sinkt. Mit fortschreitender Ausfahrbewegung des Ausgabekolbens 12 steigt dadurch die von ihm erzeugte Kraft im Beispielsfall entsprechend einem resultierenden Druckanstieg von 2 auf 4 bar.

Da über den Linearregler 52 der Druck in beiden Kammern 26, 28 des Steuerzylinders gleichgehalten wird, erzeugt dieser Zylinder nahezu keine Kraft. Dadurch, daß sich die zweite Kammer 28 auf der Seite der Kolbenstange 24 befindet ist die druckbeaufschlagte Fläche auf dieser Seite des Steuerkolbens 22 etwas kleiner, so daß der Steuerkolben 22 eine geringe in Ausfahrrichtung zeigende Kraft erzeugt. Diese Kraft dient jedoch lediglich der Überwindung der Reibung in beiden Zylindern 10, 20 beim Ausfahren der Kolbenstangen.

Zum Entlüften der Vorrichtung wird das erste Absperrventil 34 in seine Sperrstellung gebracht, der Schieber 36 in die Stellung, in der die Anschlüsse 1 und 2 bzw. 3 und 4 verbunden sind, so daß die erste Leitung 40 entlüftet wird. Die zweite Leitung 42 wird dabei belüftet, die Kolbenstangen 14 und 24 eingefahren und die Kammern 18, 26 und 28 mit dem geregelten Anfangswert des Gegendrucks, z.B. 2 bar gefüllt. Wird bei Bedarf das zweite Absperrventil 44 in seine Entlüftungsstellung gebracht, wird die zweite Leitung 42 entlüftet.

## Patentansprüche

1. Verfahren zur wegabhängigen Steuerung der von einem ersten Kolben (12) erzeugten Kraft, wobei der erste Kolben (12) in einem ersten Zylinder (10) läuft, der durch den ersten Kolben (12) in eine erste und eine zweite Kammer (16, 18) unterteilt wird, und ein Druckfluid (32) in die erste Kammer (16) geleitet wird, wobei ein zweiter Zylinder (20) vorgesehen ist, in dem ein zweiter Kolben (22) läuft und der durch den zweiten Kolben (22) ebenfalls in eine erste und eine zweite Kammer (26, 28) unterteilt wird, wobei die beiden Kolben (12, 22) gekoppelt (30) sind, so daß der zweite Kolben (22) von dem ersten Kolben (12) mitgeschleppt wird, sich die Kolben (12, 22) synchron bewegen und eine Verkleinerung der zweiten Kammer (18) des ersten Zylinders (10) mit einer Vergrößerung der ersten Kammer (26) des zweiten Zylinders (20) einhergeht, wobei die zweite Kammer (18) des ersten Zylinders (10) mit der ersten Kammer (26) des zweiten Zylinders (20) verbunden ist, so daß in beiden Kammern (18 und 26) der gleiche Druck herrscht, **dadurch gekennzeichnet,**
- **daß** der Druck in der zweiten Kammer (28) des zweiten Zylinders (20) so geregelt wird, daß er stets gleich dem Gegendruck in der ersten Kammer (26) des zweiten Zylinders (20) und der zweiten Kammer (18) des ersten Zylinders (10) ist, und
- **daß** die Anordung so getroffen ist, daß der Gegendruck sinkt und die von dem ersten Zylinder (10) erzeugte Kraft beim Ausfahren des ersten Kolbens (12) wegabhängig kontinuierlich zunimmt, wenn der Durchmesser des zweiten Zylinders (20) größer ist als der des ersten Zylinders (10) und sich dadurch das Gesamtvolumen der zweiten Kammer (18) des ersten Zylinders (10) und der ersten Kammer (26) des zweiten Zylinders (20) bei einer Ausfahrbewegung des ersten Kolbens (12) vergrößert,und daß die von dem ersten Zylinder (10) erzeugte Kraft bei einer Ausfahrbewegung kontinuierlich sinkt, wenn der zweite Zylinder (20) einen kleineren Durchmesser hat.

2. Verfahren nach Anspruch 1, **dadurch gekennzeichnet, daß** der Anfangswert des Gegendrucks in der zweiten Kammer (18) des ersten Zylinders (10) einstellbar ist.

3. Verfahren nach Anspruch 1 oder 2, **dadurch gekennzeichnet, daß** der Durchmesser des zweiten Zylinders (20) größer ist als der des ersten Zylinders (10), so daß der Gegendruck bei einer Ausfahrbewegung des ersten Kolbens (12) absinkt und dadurch die von dem ersten Kolben (12) erzeugte Kraft wegabhängig linear ansteigt.

4. Vorrichtung zur Ausführung des Verfahrens nach einem der Ansprüche 1 bis 3, mit einer Quelle (32) für ein Druckfluid, mit einem ersten Zylinder (10), in dem ein erster Kolben (12) läuft und der durch den ersten Kolben (12) in eine erste und eine zweite Kammer (16, 18) unterteilt wird, wobei das Druckfluid (32) in die erste Kammer (16) geleitet wird, und mit einem zweiten Zylinder (20), in dem ein zweiter Kolben (22) läuft und der durch den zweiten Kolben (22) ebenfalls in eine erste und eine zweite Kammer (26, 28) unterteilt wird, mit einer Leitung (42), die die zweite Kammer (18) des ersten Zylinders (10) mit der ersten Kammer (26) des zweiten Zylinders (20) verbindet, und mit einer Kopplung (30) der beiden Kolben (12, 22), so daß der zweite Kolben (22) von dem ersten Kolben (12) mitgeschleppt wird, sich die Kolben (12, 22) synchron bewegen und eine Verkleinerung der zweiten Kammer (18) des ersten Zylinders (10) mit einer Vergrößerung der ersten Kammer (26) des zweiten Zylinders (20) einhergeht, **gekennzeichnet**
- **durch** einen Linear-Regler (52), der den Druck in der zweiten Kammer (28) des zweiten Zylinders (20) so regelt, daß er stets gleich dem Gegendruck in der ersten Kammer (26) des zweiten Zylinders (20) und der zweiten Kammer (18) des ersten Zylinders (10) ist,
- wobei die Anordung so getroffen ist, daß der Gegendruck sinkt und die von dem ersten Zylinder (10) erzeugte Kraft beim Ausfahren des ersten Kolbens (12) wegabhängig kontinuierlich zunimmt, wenn der Durchmesser des zweiten Zylinders (20) größer ist als der des ersten Zylinders (10) und sich dadurch das Gesamtvolumen der zweiten Kammer (18) des ersten Zylinders (10) und der ersten Kammer (26) des zweiten Zylinders (20) bei einer Ausfahrbewegung des ersten Kolbens (12) vergrößert,und daß die von dem ersten Zylinder (10) erzeugte Kraft bei einer Ausfahrbewegung kontinuierlich sinkt, wenn der zweite Zylinder (20) einen kleineren Durchmesser hat.

5. Vorrichtung nach Anspruch 4, **gekennzeichnet durch** einen Gegendruck-Regler (46), mit dem der Anfangswert des Gegendrucks in der zweiten Kammer (18) des ersten Zylinders (10) einstellbar ist.

6. Vorrichtung nach Anspruch 4 oder 5, **dadurch gekennzeichnet, daß** der Durchmesser des zweiten Zylinders (20) größer ist als der des ersten Zylinders (10), so daß der Gegendruck bei einer Ausfahrbewegung des ersten Kolbens (12) absinkt und dadurch die von dem ersten Kolben (12) erzeugte Kraft wegabhängig linear ansteigt.

## Claims

1. Method for the path-dependent control of the force generated by a first piston (12), the first piston (12) travelling in a first cylinder (10) that is divided into a first and second chamber (16, 18) by the first piston (12), a pressure fluid (32) being conducted into the first chamber (16), a second cylinder (20) being provided in which a second piston (22) is travelling and that is also divided by the second piston (22) into a first and a second chamber (26, 28), the two pistons (12, 22) being coupled (30) so that the second piston (22) is pulled along by the first piston (12), the pistons (12, 22) move synchronously and a reduction of the second chamber (18) of the first cylinder (10) is accompanied by an enlargement of the first chamber (26) of the second cylinder (20), and the second chamber (18) of the first cylinder (10) being connected to the first chamber (26) of the second cylinder (20) so that the same pressure prevails in both chambers (18 and 26), **characterized by**
- the pressure in the second chamber (28) of the second cylinder (20) being regulated such that it is always equal to the counterpressure in the first chamber (26) of the second cylinder (20) and the second chamber (18) of the first cylinder (10); and
- the arrangement being such that the counterpressure falls and the force generated by the first cylinder (10) increases continuously in a path-dependent manner during an extension movement of the first piston (12) in case the diameter of the second cylinder (20) is greater than that of the first cylinder (10) and, due to that, the overall volume of the second chamber (18) of the first cylinder (10) and the first chamber (26) of the second cylinder (20) increases when the first piston (12) performs an extension movement, and that the force generated by the first cylinder (10) falls continuously during an extension movement in case the second cylinder (20) has a smaller diameter.

2. Method according to claim 1, **characterized in that** the initial value of the counterpressure in the second chamber (18) of the first cylinder (10) is adjustable.

3. Method according to claim 1 or 2, **characterized in that** the diameter of the second cylinder (20) is greater than that of the first cylinder (10) so that the counterpressure sinks when the first piston (12) performs an extension movement and **in that** the force generated by the piston (12) thereby increases path-dependent linearly.

4. Apparatus for carrying out the method according to any one of claims 1 to 3, comprising a source (32) for a pressure fluid, a first cylinder (10) in which a first piston (12) is travelling and which is divided into a first and second chamber (16, 18) by the first piston (12), the pressure fluid (32) being conducted into the first chamber (16), a second cylinder (20) in which a second piston (22) is travelling and which is also divided by the second piston (22) into a first and second chamber (26, 28), a line (42) that connects the second chamber (18) of the first cylinder (10) to the first chamber (26) of the second cylinder (20), and a coupling (30) of the two pistons (12, 22) so that the second piston (22) is pulled along by the first piston (12), the pistons (12, 22) move synchronously and a reduction of the second chamber (18) of the first cylinder (10) is accompanied by an enlargement of the first chamber (26) of the second cylinder (20); **characterized**
- **by** a linear regulator (52) which regulates the pressure in the second chamber (28) of the second cylinder (20) such that it is always equal to the counterpressure in the first chamber (26) of the second cylinder (20) and the second chamber (18) of the first cylinder (10),
- the arrangement being such that the counterpressure falls and the force generated by the first cylinder (10) increases continuously in a path-dependent manner during an extension movement of the first piston (12) in case the diameter of the second cylinder (20) is greater than that of the first cylinder (10) and, due to that, the overall volume of the second chamber (18) of the first cylinder (10) and the first chamber (26) of the second cylinder (20) increases when the first piston (12) performs an extension movement, and that the force generated by the first cylinder (10) falls continuously during an extension movement in case the second cylinder (20) has a smaller diameter.

5. Apparatus according to claim 4, **characterized by** the initial value of the counterpressure in the second chamber (18) of the first cylinder (10) being adjustable.

6. Apparatus according to claim 4 or 7, **characterized in that** the diameter of the second cylinder (20) is greater than that of the first cylinder (10) so that the counterpressure sinks when the first piston (12) performs an extension movement and **in that** the force generated by the piston (12) thereby increases path-dependent linearly.

## Revendications

1. Procédé pour réguler la force produite par un premier piston (12) en fonction de sa course, le premier piston (12) circulant dans un premier vérin (10), qui est divisé par le premier piston (12) en une première et une deuxième chambre (16, 18), et un fluide sous pression (32) étant dirigé dans la première chambre (16), un deuxième vérin (20) étant prévu, dans lequel un deuxième piston (22) circule et qui est divisé également par le deuxième piston (22) en une première et une deuxième chambre (26, 28), les deux pistons (12, 22) étant couplés (30), de telle sorte que le deuxième piston (22) est entraîné par le premier piston (12), que les pistons (12, 22) se déplacent de manière synchrone et qu'une réduction de la deuxième chambre (18) du premier vérin (10) s'accompagne d'un agrandissement de la première chambre (26) du deuxième vérin (20), la deuxième chambre (18) du premier vérin (10) étant reliée à la première chambre (26) du deuxième vérin (20), de telle sorte qu'il règne la même pression dans les deux chambres (18 et 26), **caractérisé**
- **en ce que** la pression dans la deuxième chambre (28) du deuxième vérin (20) est réglée de telle sorte qu'elle soit toujours identique à la contre-pression dans la première chambre (26) du deuxième vérin (20) et la deuxième chambre (18) du premier vérin (10) et
- **en ce que** la disposition est conçue de telle sorte que la contre-pression chute et que la force produite par le premier vérin (10) lors de la sortie du premier piston (12) augmente continuellement en fonction de sa course, si le diamètre du deuxième vérin (20) est supérieur à celui du premier vérin (10) et qu'ainsi l'ensemble du volume de la deuxième chambre (18) du premier vérin (10) et de la première chambre (26) du deuxième vérin (20) augmente lors d'un mouvement de sortie du premier piston (12) et que la force produite par le premier vérin (10) lors d'un mouvement de sortie chute continuellement, si le deuxième vérin (20) a un plus petit diamètre.

2. Procédé selon la revendication 1, **caractérisé en ce que** la valeur initiale de la contre-pression dans la deuxième chambre (18) du premier vérin (10) est réglable.

3. Procédé selon la revendication 1 ou 2, **caractérisé en ce que** le diamètre du deuxième vérin (20) est supérieur à celui du premier vérin (10), de telle sorte que la contre-pression chute lors d'un mouvement de sortie du premier piston (12) et que la force ainsi produite par le premier piston (12) augmente de manière linéaire en fonction de sa course.

4. Dispositif destiné à réaliser le procédé selon l'une des revendications 1 à 3, avec une source (32) pour un fluide sous pression, avec un premier vérin (10), dans lequel un premier piston (12) circule et qui est divisé par le premier piston (12) en une première et une deuxième chambre (16, 18), le fluide sous pression (32) étant dirigé dans la première chambre (16) et avec un deuxième vérin (20), dans lequel un deuxième piston (22) circule et qui est également divisé par le deuxième piston (22) en une première et une deuxième chambre (26, 28), avec une conduite (42) qui relie la deuxième chambre (18) du premier vérin (10) avec la première chambre (26) du deuxième vérin (20) et avec un accouplement (30) des deux pistons (12, 22), de telle sorte que le deuxième piston (22) est entraîné par le premier piston (12), que les pistons (12, 22) se déplacent de manière synchrone et qu'une diminution de la deuxième chambre (18) du premier vérin (10) s'accompagne d'un agrandissement de la première chambre (26) du deuxième vérin (20), **caractérisé**
- **par** un régulateur linéaire (52), qui régule la pression dans la deuxième chambre (28) du deuxième vérin (20) de telle sorte qu'elle soit toujours identique à la contre-pression dans la première chambre (26) du deuxième vérin (20) et la deuxième chambre (18) du premier vérin (10),
- la disposition étant conçue de telle sorte que la contre-pression chute et que la force produite par le premier vérin (10) augmente continuellement lors de la sortie du premier piston (12) en fonction de sa course, si le diamètre du deuxième vérin (20) est supérieur à celui du premier vérin (10) et que l'ensemble du volume de la deuxième chambre (18) du premier vérin (10) et de la première chambre (26) du deuxième vérin (20) augmente ainsi lors d'un mouvement de sortie du premier piston (12) et que la force produite par le premier vérin (10) chute continuellement lors d'un mouvement de sortie, si le deuxième vérin (20) a un plus petit diamètre.

5. Dispositif selon la revendication 4, **caractérisé par** un régulateur de contre-pression (46), grâce auquel la valeur initiale de la contre-pression dans la deuxième chambre (18) du premier vérin (10) peut être réglée.

6. Dispositif selon la revendication 4 ou 5, **caractérisé en ce que** le diamètre du deuxième vérin (20) est supérieur à celui du premier vérin (10), de telle sorte que la contre-pression chute lors d'un mouvement de sortie du premier piston (12) et que la force produite par ce moyen par le premier piston (12) augmente de manière linéaire en fonction de sa course.
